# EUROPÄISCHE PATENTSCHRIFT

(11) **EP 3 084 787 B1**
(45) Veröffentlichungstag und Bekanntmachung des Hinweises auf die Patenterteilung: **28.02.2024**
(21) Anmeldenummer: 14816239.9
(22) Anmeldetag: 18.12.2014
(51) Int. Cl.: H01H 1/021, H01H 1/20

(54) **SCHALTBRÜCKE FÜR SCHALTGERÄT**
CONTACT BRIDGE FOR SWITCHING DEVICE
PONT DE COMMUTATION POUR APPAREIL DE COMMUTATION ÉLECTRIQUE

(30) Priorität: 18.12.2013 DE 102013114401
(43) Veröffentlichungstag der Anmeldung: 26.10.2016
(73) Patentinhaber: Eaton Intelligent Power Limited, Dublin 4 (IE)
(72) Erfinder: FAAST, Rainer, A-3871 Altnagelberg (AT)
(74) Vertreter: Epping - Hermann - Fischer
(86) Internationale Anmeldenummer: PCT/EP2014/078610
(87) Internationale Veröffentlichungsnummer: WO 2015/091883

(56) Entgegenhaltungen:
- EP-A1- 0 079 977
- WO-A1-01/80260
- DE-A1-102007 040 171
- DE-A1-102011 080 468
- US-A- 2 547 947
- US-A- 5 075 150
- US-B1- 7 148 774

## Beschreibung

Die Erfindung betrifft eine Schaltbrücke für ein Schaltgerät gemäß dem Oberbegriff des Patentanspruches 1.

Als Schaltbrücke wird der Teil eines Schaltgeräts bezeichnet, welcher beweglich in dem Schaltgerät angeordnet ist, und welcher einen Schaltkontakt trägt. Zum Schließen einer Schaltstrecke in dem Schaltgerät wir die Schaltbrücke bewegt und der wenigstens eine Schaltkontakt der Schaltbrücke mit einem anderen Schaltkontakt des Schaltgeräts, welcher entweder gehäusefest oder ebenfalls beweglich sein kann, in Kontakt gebracht. Dabei wird beim Schließen der Schaltkontakte der auf der Schaltbrücke angeordnete Schaltkontakt gegen den anderen Schaltkontakt gepresst. Ein hoher Kontaktdruck ist dabei wichtig um eine lange Lebensdauer der Kontakte zu erzielen.

Die Schaltbrücke muss gut elektrisch leitend sein, da diese direkt im elektrischen Stromfluss liegt. Zudem muss die Schaltbrücke ausreichende mechanische Festigkeit und Formstabilität aufweisen, um den Kontaktdruck von einem Kontaktapparat auf den anderen Schaltkontakt zu übertragen. Schaltbrücken sind in der Regel aus einer Kupferbasislegierung gebildet, wobei der Schaltkontakt aus einem anderen Werkstoff gebildet ist, und auf dieser Schaltbrücke angeordnet ist.

Nachteilig an derartigen kupfernen Schaltbrücken ist die geringe mechanische Belastbarkeit. Um diese annähernd zu kompensieren ist es bekannt, die Steifigkeit der Schaltbrücken durch besondere Ausformungen zu verbessern. Derartige Schaltbrücken sind jedoch jeweils lediglich für einen ganz bestimmten Schaltertyp und eine ganz bestimmte Stromstärke einsetzbar. Zudem weisen derartige Schaltbrücken ein hohes Volumen und eine hohe Masse auf, da Kupfer eine geringe mechanische Belastbarkeit bei gleichzeitig hoher Dichte aufweist. Dies hat auch negativen Einfluss auf das Ausschaltverhalten eines derartigen Schaltgeräts, da eine große träge Masse bewegt werden muss, wodurch der Ausschaltvorgang verlängert wird, was zu einem hohen Kontaktabbrand führt.

Die DE 10 2007 040 171 A1 beschreibt einen Kontakthebel, welcher aus einem Verbundwerkstoff besteht, welcher Verbundwerkstoff aus Kupfer und Aluminium gebildet ist.

Die EP 79 977 A1 beschreibt ein Kontaktstück für ein Schütz, welches Kontaktstück aus zwei unterschiedlichen Lagen gebildet wird, welche parallel zu den beiden Kontakten angeordnet sind.

Die WO 01/80260 A1 beschreibt einen gesinterten Schaltkontaktträger mit ebenfalls aufgesintertem Schaltkontakt.

Die US 7 148 774 B1 beschreibt einen Kontaktarm, welcher aus zwei unterschiedlichen Teilen gebildet ist, wobei der dem Kontakt zugewandte Teil aus Kupfer, und der andere Teil aus Aluminium gebildet ist.

Die US 2 547 947 A beschreibt einen Kontaktträger mit Kontakt, wobei der Kontaktträger aus zwei Werkstoffen besteht.

Die US 5 075 150 A beschreibt einen Blechstapel für eine elektromagnetische bzw. elektromechanische Vorrichtung, wobei der Blechstapel Ausnehmungen und Vorsprünge aufweist.

Die DE 10 2011 080468 A1 offenbart eine Schaltbrücke für ein Schaltgerät gemäß dem Oberbegriff des Anspruchs 1.

Aufgabe der Erfindung ist es daher eine Schaltbrücke der eingangs genannten Art anzugeben, mit welcher die genannten Nachteile vermieden werden können, welche eine hohe Leitfähigkeit und eine hohe Festigkeit bzw. Formstabilität aufweist, und welche einfach, flexibel und mit geringem Herstellungs- und Lagerhaltungsaufwand herstellbar ist.

Erfindungsgemäß wird dies durch die Merkmale des Patentanspruches 1 erreicht.

Dadurch kann eine Schaltbrücke gebildet werden, welche sowohl hinsichtlich einer hohen Festigkeit als auch einer hohen Leitfähigkeit ausgebildet werden kann. Diese weist zudem eine geringere Masse als eine festigkeitsmäßig vergleichbare Kupfer-Schaltbrücke auf, wodurch insbesondere die Kontaktöffnungsgeschwindigkeit vergrößert wird und der Kontaktabbrand verringert werden kann. Zudem können, ausgehend von einer Grundform, unterschiedliche Schaltbrücken für unterschiedlich bemessene Schaltgeräte gebildet werden, wobei der Kontaktträger je nach den Anforderungen hinsichtlich Leitfähigkeit und Festigkeit aus den unterschiedlichen Lagen aufgebaut werden kann. Dadurch kann der Herstellungs- und Lagerhaltungsaufwand erheblich gesenkt werden. Dadurch kann eine flexible Fertigung unterstützt werden. Dadurch kann der Entwicklungs- und Testaufwand für unterschiedliche Schaltbrücken unterschiedlicher Schaltgeräte einer Serie erheblich gesenkt werden.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste bevorzugte Ausführungsform einer gegenständlichen Schaltbrücke in axonometrischer Darstellung;
Fig. 2 eine schematische und nicht proportionale Ansicht der Schaltbrücke gemäß Fig. 1 im Aufriss, mit zur Unterscheidung schraffiert dargestellten ersten Lagenteilen;
Fig. 3 eine schematische Darstellung eines Schaltgeräts mit einer Schaltbrücke;
Fig. 4 eine zweite bevorzugte Ausführungsform einer Schaltbrücke;
Fig. 5 ein erster Lagenteil einer Schalbrücke gemäß Fig. 1 in geschnittener und nicht proportionaler Darstellung
Fig. 6 eine dritte nicht zur Erfindung gehörende Ausführungsform einer gegenständlichen Schaltbrücke in axonometrischer Darstellung; und
Fig. 7 die Schaltbrücke gemäß Fig. 6 in einer zweiten axonometrischen Darstellung.

Die Fig. 1, 2, 6 und 7 zeigen eine Schaltbrücke 1 für ein Schaltgerät 2, wobei die Schaltbrücke 1 einen elektrischen Schaltkontakt 3 sowie einen Kontaktträger 4 aufweist, wobei der Schaltkontakt 3 auf dem Kontaktträger 4 angeordnet ist, wobei der Kontaktträger 4 wenigstens einen ersten Lagenteil 5 und wenigstens einen zweiten Lagenteil 6 aufweist, wobei der erste Lagenteil 5 einen ersten Werkstoff umfasst, wobei der zweite Lagenteil 6 einen zweiten Werkstoff umfasst, wobei der zweite Werkstoff unterschiedlich vom ersten Werkstoff ist, und wobei der erste Lagenteil 5 und der zweite Lagenteil 6 miteinander verbunden sind, und derart den Kontaktträger bilden.

Dadurch kann eine Schaltbrücke 1 gebildet werden, welche sowohl hinsichtlich einer hohen Festigkeit als auch einer hohen Leitfähigkeit ausgebildet werden kann. Diese weist zudem eine geringere Masse als eine festigkeitsmäßig vergleichbare Kupfer-Schaltbrücke auf, wodurch insbesondere die Kontaktöffnungsgeschwindigkeit vergrößert wird und der Kontaktabbrand verringert werden kann. Zudem können, ausgehend von einer Grundform, unterschiedliche Schaltbrücken 1 für unterschiedlich bemessene Schaltgeräte 2 gebildet werden, wobei der Kontaktträger 4 je nach den Anforderungen hinsichtlich Leitfähigkeit und Festigkeit aus den unterschiedlichen Lagenteilen 5, 6 aufgebaut werden kann. Dadurch kann der Herstellungs- und Lagerhaltungsaufwand erheblich gesenkt werden. Dadurch kann eine flexible Fertigung unterstützt werden. Dadurch kann der Entwicklungs- und Testaufwand für unterschiedliche Schaltbrücken 1 unterschiedlicher Schaltgeräte 2 einer Serie erheblich gesenkt werden.

Die Schaltbrücke 1, welche auch als Kontaktbrücke bzw. Kontaktarm bezeichnet werden kann, ist der Teil eines Schaltgeräts 2, welcher beweglich in dem Schaltgerät 2 angeordnet ist, und welcher einen Schaltkontakt 3 trägt.

Die Schaltbrücke 1 weist zumindest einen elektrischen Schaltkontakt 3 auf, sowie einen Kontaktträger 4. Der wenigstens eine elektrische Schaltkontakt 3 ist bevorzugt umfassend eine Silberlegierung ausgebildet, und weist einen Kontaktbereich 11 auf, welcher dazu vorgesehen ist mit einem Festkontakt 17, 18 eines Schaltgeräts 2 kontaktiert zu werden.

Die Schaltbrücke 1 ist zur beweglichen Anordnung in einem Schaltgerät 2 vorgesehen, und weist bevorzugt zumindest eine Lagerstelle oder einen Lagerbereich auf. Bevorzugt ist vorgesehen, dass die Schaltbrücke 1 in dem Schaltgerät 2 verschwenkt werden soll, oder quer zu deren Längserstreckung translatorisch bewegt zu werden.

Fig. 3 zeigt eine schematische Darstellung einer bevorzugten Ausführungsform eines Schaltgeräts 2 für eine gegenständliche Schaltbrücke 1, wobei auch anders ausgestaltete Schaltgeräte für die Verwendung mit der gegenständlichen Schaltbrücke 1 vorgesehen sind. Das betreffende Schaltgerät 2 weist eine erste Anschlussklemme 13 sowie eine zweite Anschlussklemme 14 auf, sowie weiter einen ersten und einen zweiten Festkontakt 17, 18. Die Schaltbrücke 1 ist entsprechend Fig. 1 ausgebildet, und weist zwei elektrische Schaltkontakte 3 auf. Das betreffende Schaltgerät 2 ist als sog. Selbstschalter ausgebildet, etwa als Leitungsschutzschalter, und weist einen Auslöser 15, etwa einen Kurzschlussauslöser auf, welcher auf ein Schaltschloss 16 einwirken kann, um gegebenenfalls ein Trennen der Schaltkontakte 3, 17, 18 und derart ein Unterbrechen des Strompfades von der ersten Anschlussklemme 13 zur zweiten Anschlussklemme 14 zu verursachen. Weiters weist das Schaltgerät 2 ein Handbedienelement 19 auf, um die Schaltkontakte 3, 17, 18 manuell zu öffnen oder zu schließen.

Der Kontaktträger 4 ist aus einer vorgebbaren Mehrzahl erster und zweiter Lagenteile 5, 6 aufgebaut.

Die ersten und zweiten Lagenteile 5, 6 weisen unterschiedliche Werkstoffe auf, bzw. sind aus unterschiedlichen Werkstoffen ausgebildet, wobei der erste Lagenteil 5 einen ersten Werkstoff umfasst, der zweite Lagenteil 6 einen, vom ersten Werkstoff unterschiedlichen zweiten Werkstoff umfasst. Erfindungsgemäß ist vorgesehen, dass der erste Werkstoff eine hohe elektrische Leitfähigkeit aufweist, wobei der erste Werkstoff Silber und/oder Kupfer und/oder Aluminium ist. Weiters ist vorgesehen, dass der zweite Werkstoff eine hohe mechanische Belastbarkeit aufweist, wobei vorgesehen ist, dass das Augenmerk bei der Auswahl des zweiten Werkstoffes mehr auf die Festigkeit bzw. mehr auf die Formstabilität, daher die Steifigkeit, gelegt wird. Erfindungsgemäß ist vorgesehen, dass der zweite Werkstoff Stahl umfasst. In einem Beispiel, das nicht zur Erfindung gehört, kann aber auch vorgesehen sein, dass der zweite Werkstoff als Nichtleiter ausgebildet ist, wobei bevorzugt vorgesehen ist, den zweiten Werkstoff als faserverstärker Kunststoff auszubilden, etwa als CFK oder GFK. Bei Verwendung eines Kunststoffes ist bevorzugt vorgesehen, allfällige Verlötungen vor der vollständigen Montage der Schaltbrücke 1 durchzuführen.

Der erste Lagenteil 5 und der zweite Lagenteil 6 sind miteinander verbunden, und bilden derart den Kontaktträger 4. Durch Auswahl der Anzahl erster Lagenteile 5 und zweiter Lagenteile 6 können sowohl Anforderungen hinsichtlich der Leitfähigkeit, wie auch der Festigkeit bzw. Formstabilität erfüllt werden. Die Schaltbrücke 1 gemäß Fig. 1 weist beispielsweise zwölf erste Lagenteile 5 auf, welche in zwei Packungen je sechs erste Lagenteile 5 angeordnet sind, wobei jede der Packungen von je drei zweiten Lagenteilen 6 flankiert wird.

Die Schaltbrücke 1 gemäß der gegenständlichen Erfindung kann unterschiedliche Formen aufweisen. Fig. 4 zeigt diesbezüglich eine Schaltbrücke 1 für einen Leitungsschutzschalter. Durch eine freie Wahl der geometrischen Ausgestaltung der einzelnen Lagenteile 5, 6 kann an sich jede Form aus einem Verbund unterschiedlicher erster und zweiter Lagenteile 5, 6 gebildet werden.

Gemäß der besonders bevorzugten Ausführungsform wie in den Fig. 1 und 2 dargestellt, ist vorgesehen, dass die ersten und zweiten Lagenteile 5, 6 eine im Wesentlichen flache Grundform mit einer ersten Seitenfläche 7 und einer zweiten Seitenfläche 9 aufweisen, wobei bevorzugt vorgesehen ist, dass eine vorgebbare Anzahl erster Lagenteile 5 und/oder eine vorgebbare Anzahl zweiter Lagenteil 6 jeweils im Wesentlichen identische Geometrie bzw. identische Seitenflächengrundrisse aufweisen.

Zur Herstellung andersartig geformter Schaltbrücken 1 kann vorgesehen sein, dass unterschiedliche erste Lagenteile 5 unterschiedliche Grundrisse aufweisen. Auch kann eine Abweichung von der planen Grundform vorgesehen sein. Die Fig. 6 und 7 zeigen eine dritte nicht zur Erfindung gehörende Ausführungsform einer Schaltbrücke 1 wobei unterschiedlich ausgeformte zweite Lagenteile 6 vorgesehen sind. Die ersten Lagenteile 5 weisen einen nach unten, von den Schaltkontakten 3 weg, verlängerten Querschnitt auf.

Die planen Seitenflächen 7, 9 erlauben einen einfachen und vor allem modular an unterschiedliche Anforderungen anpassbaren Aufbau der Schaltbrücke 1, wobei die ersten und zweiten Lagenteile 5, 6 mit aneinander anliegenden Seitenflächen 7, 9 miteinander verbunden sind.

Bevorzugt ist vorgesehen, dass der wenigstens eine erste Lagenteil 5 und/oder der wenigstens eine zweite Lagenteil 6 als Stanzteil ausgebildet sind, was eine rationelle und einfach automatisierbare Fertigung ermöglicht. Alternativ kann, insbesondere bei komplexen Formen, auch die Herstellung mittels Laserschneiden bzw. Wasserstrahlschneiden vorgesehen sein.

Der erste Lagenteil 5 und der zweite Lagenteil 6 sind miteinander verbunden, wobei insbesondere vorgesehen ist, dass der erste Lagenteil 5 und der zweite Lagenteil 6 formschlüssig miteinander verbunden sind, wodurch ein Lösen des Verbundes aus ersten und zweiten Lagenteilen 5, 6 erheblich unwahrscheinlicher gemacht werden kann.

Bevorzugt ist vorgesehen, dass - alternativ oder zusätzlich zur formschlüssigen Verbindung der Lagenteile 5, 6 - die ersten und/oder zweiten, insbesondere sämtliche, Lagenteile 5, 6 miteinander verlötet oder verschweißt sind, wobei auch vorgesehen sein kann, die betreffenden Lagenteile 5, 6 lediglich bereichsweise zu verlöten bzw. zu verscheißen. Insbesondere ist dabei vorgesehen, dass der elektrische Schaltkontakt 3 mit dem Kontaktträger 4 verlötet ist, wobei im Zuge dieses Lötvorganges die Lagenteile 5, 6 im Bereich des Schaltkontakts 3 miteinander mit verlötet werden.

Bevorzugt weisen die einzelnen ersten und zweiten Lagenteile 5, 6 an einer ersten Seitenfläche 7 zumindest einen Vorsprung 8 auf, sowie an einer zweiten Seitenfläche 9 eine zum Vorsprung 8 gegengleiche Ausnehmung 10. Dadurch können unterschiedliche erste oder zweite Lagen 5, 6 gestapelt werden, und bilden einen bereits teilweise formschlüssigen Verbund, welcher dann beispielsweise durch löten gesichert werden kann. Es kann dabei auch vorgesehen sein, dass die ersten und/oder zweiten, insbesondere sämtliche, Lagenteile 5, 6 miteinander verschraubt oder vernietet sind. Fig. 1 und 2 zeigen jeweils einen Niet 12, sowie zumindest die Ausnehmung 10. Die Ausnehmung 10, der Vorsprung 8, sowie gegebenenfalls eine Durchgangsöffnung für einen Niet 12 können im Zuge der bevorzugten Herstellung der Lagenteile 5, 6 durch Stanzen mit hergestellt werden, sodass eine rationelle Fertigung weiterhin unterstützt wird. Fig. 5 zeigt einen Schnitt durch einen ersten Lagenteil 5, wobei die Ausnehmung 10 und der Vorsprung 8 dargestellt sind.

Bevorzugt ist vorgesehen, dass eine Seitenflächenebene der ersten und zweiten Lagenteile 5, 6, daher eine Ebene der planen Seitenflächen 7, 9 der einzelnen Lagenteile 5, 6 in Richtung einer Bewegung der betreffenden Schaltbrücke 1 in dem Schaltgerät 2 angeordnet ist. Dadurch kann erreicht werden, dass allfällige Lötverbindungen zwischen den einzelnen Lagenteilen 5, 6 vorteilhaft auf Schub beansprucht werden, und zudem die Lagenteile 5, 6 jeweils ein hohes Widerstandsmoment bzw. Flächenträgheitsmoment aufweisen. Die Richtung der Bewegung ist bei vielen Schaltbrücken 1 durch Lagerdurchbrüche oder dergleichen auch außerhalb des Schaltgeräts 2 feststellbar. Es kann auch vorgesehen sein, dass ein Kontaktbereich 11 des Schaltkontakts 3 im Wesentlichen normal auf eine Seitenflächenebene der ersten und zweiten Lagenteile 5, 6 angeordnet, insbesondere angelötet, ist, was ebenfalls zu den vorstehend angeführten Wirkungen führt.

## Patentansprüche

1. Schaltbrücke (1) für ein Schaltgerät (2), wobei die Schaltbrücke (1) einen elektrischen Schaltkontakt (3) sowie einen Kontaktträger (4) aufweist, wobei der Schaltkontakt (3) auf dem Kontaktträger (4) angeordnet ist, wobei der Kontaktträger (4) zur Anpassung an Anforderungen hinsichtlich der Leitfähigkeit wie auch der Formstabilität aus einer vorgebbaren Mehrzahl erster Lagenteile (5) und zweiter Lagenteile (6) aufgebaut ist, wobei die ersten Lagenteile (5) jeweils einen ersten Werkstoff umfassen, wobei die zweiten Lagenteile (6) einen zweiten Werkstoff umfassen, wobei der zweite Werkstoff unterschiedlich vom ersten Werkstoff ist, und wobei die ersten Lagenteile (5) und die zweiten Lagenteile (6) miteinander verbunden sind, wobei ein Kontaktbereich (11) des Schaltkontakts (3) im Wesentlichen normal auf eine Seitenflächenebene der ersten und zweiten Lagenteile (5, 6) angeordnet ist, wobei jedes der ersten Lagenteile (5) und der zweiten Lagenteile (6) als Stanzteil ausgebildet sind, wobei der erste Werkstoff Silber und/oder Kupfer und/oder Aluminium ist und eine hohe elektrische Leitfähigkeit aufweist, **dadurch gekennzeichnet, dass**
der zweite Werkstoff Stahl umfasst und eine hohe Steifigkeit aufweist und
dass die Schaltbrücke (1) zwei Packungen erste Lagenteile (5) aufweist, wobei jede der Packungen eine Mehrzahl erster Lagenteile (5) aufweist und wobei jede der Packungen von einer Mehrzahl zweiter Lagenteile (6) flankiert wird.

2. Schaltbrücke (1) nach Anspruch 1, **dadurch gekennzeichnet, dass** die ersten Lagenteile (5) und die zweiten Lagenteile (6) formschlüssig miteinander verbunden sind.

3. Schaltbrücke (1) nach Anspruch 1 oder 2, **dadurch gekennzeichnet, dass** die einzelnen ersten und zweiten Lagenteile (5, 6) an einer ersten Seitenfläche (7) zumindest einen Vorsprung (8) aufweisen, sowie an einer zweiten Seitenfläche (9) eine zum Vorsprung (8) gegengleiche Ausnehmung (10).

4. Schaltbrücke (1) nach einem der Ansprüche 1 bis 3, **dadurch gekennzeichnet, dass** eine vorgebbare Anzahl erster Lagenteile (5) und/oder eine vorgebbare Anzahl zweiter Lagenteil (6) jeweils im Wesentlichen identische Geometrie aufweisen.

5. Schaltbrücke (1) nach einem der Ansprüche 1 bis 4, **dadurch gekennzeichnet, dass** die ersten und zweiten Lagenteile (5, 6) mit aneinander anliegenden Seitenflächen (7, 9) miteinander verbunden sind.

6. Schaltbrücke (1) nach einem der Ansprüche 1 bis 5, **dadurch gekennzeichnet, dass** die ersten und/oder zweiten, insbesondere sämtliche, Lagenteile (5, 6) miteinander verlötet oder verschweißt sind.

7. Schaltbrücke (1) nach einem der Ansprüche 1 bis 6, **dadurch gekennzeichnet, dass** die ersten und/oder zweiten, insbesondere sämtliche, Lagenteile (5, 6) miteinander verschraubt oder vernietet sind.

8. Schaltbrücke (1) nach einem der Ansprüche 1 bis 7, **dadurch gekennzeichnet, dass** der Kontaktbereich (11) des Schaltkontakts (3) auf die Seitenflächenebene der ersten und zweiten Lagenteile (5, 6) angelötet ist.

9. Schaltgerät (2) mit einer Schaltbrücke (1) nach einem der Ansprüche 1 bis 8.

## Claims

1. Switching bridge (1) for a switchgear (2), the switching bridge (1) comprising an electrical switching contact (3) and a contact carrier (4), the switching contact (3) being arranged on the contact carrier (4), the contact carrier (4) being constructed from a predeterminable plurality of first layer parts (5) and second layer parts (6) for adaptation to requirements with regard to conductivity and dimensional stability, the first layer parts (5) each comprising a first material, the second layer parts (6) each comprising a second material, the second material being different to the first material, and the first layer parts (5) and the second layer parts (6) being interconnected, a contact region (11) of the switching contact (3) being arranged substantially orthogonal on a side surface plane of the first and second layer parts (5, 6), each of the first layer parts (5) and the second layer parts (6) being designed as a punched part, the first material being silver and/or copper and/or aluminum and comprising a high electrical conductivity, **characterized in that**
the second material includes steel and comprises a high stiffness and **in that** the switching bridge (1) comprises two packs of first layer parts (5), each of the packs comprising a plurality of first layer parts (5), and each of the packs being flanked by a plurality of second layer parts (6).

2. Switching bridge (1) according to claim 1, **characterized in that** the first layer parts (5) and the second layer parts (6) are interconnected in a form-fitting manner.

3. Switching bridge (1) according to either claim 1 or claim 2,
**characterized in that** the individual first and second layer parts (5, 6) have at least one projection (8) on a first side surface (7), and a recess (10), which is a mirror inversion of the projection (8), on a second side surface (9).

4. Switching bridge (1) according to any of claims 1 to 3, **characterized in that** a predeterminable number of first layer parts (5) and/or a predeterminable number of second layer parts (6) each comprise a substantially identical geometry.

5. Switching bridge (1) according to any of claims 1 to 4,
**characterized in that** the first and second layer parts (5, 6) are interconnected with side surfaces (7, 9) abutting one another.

6. Switching bridge (1) according to any of claims 1 to 5,
**characterized in that** the first and/or second, in particular all, layer parts (5, 6) are soldered or welded to one another.

7. Switching bridge (1) according to any of claims 1 to 6,
**characterized in that** the first and/or second, in particular all, layer parts (5, 6) are screwed or riveted to one another.

8. Switching bridge (1) according to any of claims 1 to 7,
**characterized in that** the contact region (11) of the switching contact (3) is soldered to the side surface plane of the first and second layer parts (5, 6).

9. Switchgear (2) having a switching bridge (1) according to any of claims 1 to 8.

## Revendications

1. Pont de commutation (1) destiné à un appareil de commutation (2), dans lequel le pont de commutation (1) présente un contact de commutation (3) électrique ainsi qu'un support de contact (4), dans lequel le contact de commutation (3) est disposé sur le support de contact (4), dans lequel le support de contact (4) est composé d'une pluralité pouvant être prédéfinie de premières parties formant couches (5) et de secondes parties formant couches (6) pour l'adaptation aux exigences concernant la conductivité ainsi que la stabilité dimensionnelle, dans lequel les premières parties formant couches (5) comprennent respectivement un premier matériau, dans lequel les secondes parties formant couches (6) comprennent un second matériau, dans lequel le second matériau est différent du premier matériau, et dans lequel les premières parties formant couches (5) et les secondes parties formant couches (6) sont reliées les unes aux autres, dans lequel une zone de contact (11) du contact de commutation (3) est disposée sensiblement perpendiculairement à un plan de surfaces latérales des premières et secondes parties formant couches (5, 6), dans lequel chacune des premières parties formant couches (5) et des secondes parties formant couches (6) est formée en tant que partie découpée, dans lequel le premier matériau est de l'argent et/ou du cuivre et/ou de l'aluminium et présente une conductivité électrique élevée, **caractérisé en ce que**
le second matériau comprend de l'acier et présente une rigidité élevée et **en ce que** le pont de commutation (1) présente deux paquets de premières parties formant couches (5), dans lequel chacun des paquets présente une pluralité de premières parties formant couches (5) et dans lequel chacun des paquets est flanqué d'une pluralité de secondes parties formant couches (6).

2. Pont de commutation (1) selon la revendication 1, **caractérisé en ce que** les premières parties formant couches (5) et les secondes parties formant couches (6) sont reliées les unes aux autres par complémentarité de forme.

3. Pont de commutation (1) selon la revendication 1 ou 2,
**caractérisé en ce que** les premières et secondes parties formant couches (5, 6) individuelles présentent au moins une saillie (8) sur une première surface latérale (7), ainsi qu'un évidement (10) de forme opposée à la saillie (8) sur une seconde surface latérale (9).

4. Pont de commutation (1) selon l'une des revendications 1 à 3,
**caractérisé en ce qu'**un nombre pouvant être prédéfini de premières parties formant couches (5) et/ou un nombre pouvant être prédéfini de secondes parties formant couches (6) présentent respectivement une géométrie sensiblement identique.

5. Pont de commutation (1) selon l'une des revendications 1 à 4,
**caractérisé en ce que** les premières et secondes parties formant couches (5, 6) sont reliées les unes aux autres par des surfaces latérales (7, 9) adjacentes l'une à l'autre.

6. Pont de commutation (1) selon l'une des revendications 1 à 5,
**caractérisé en ce que** les premières et/ou secondes parties formant couches (5, 6), en particulier la totalité des parties formant couches, sont brasées ou soudées les unes aux autres.

7. Pont de commutation (1) selon l'une des revendications 1 à 6,
**caractérisé en ce que** les premières et/ou secondes parties formant couches (5, 6), en particulier la totalité des parties formant couches, sont vissées ou rivetées les unes aux autres.

8. Pont de commutation (1) selon l'une des revendications 1 à 7,
**caractérisé en ce que** la zone de contact (11) du contact de commutation (3) est brasée sur le plan de surfaces latérales des premières et secondes parties formant couches (5, 6).

9. Appareil de commutation (2) comportant un pont de commutation (1) selon l'une des revendications 1 à 8.
